# EUROPÄISCHE PATENTSCHRIFT

(11) **EP 0 468 256 B1**
(45) Veröffentlichungstag und Bekanntmachung des Hinweises auf die Patenterteilung: **01.12.1993**
(21) Anmeldenummer: 91111271.2
(22) Anmeldetag: 06.07.1991
(51) Int. Cl.: B65D 27/16

(54) **Briefumschlag mit Haftklebeverschluss**
Envelope with adhesive closure
Enveloppe avec fermeture auto-collante

(30) Priorität: 24.07.1990 CH 2448/90
(43) Veröffentlichungstag der Anmeldung: 29.01.1992
(73) Patentinhaber: FOLIEN FISCHER AG, CH-5605 Dottikon (CH)
(72) Erfinder: Fischer, Jules, CH-8967 Widen (CH)
(74) Vertreter: Lauer, Joachim, Dr.

(56) Entgegenhaltungen:
- GB-A- 492 399
- US-A- 2 118 706
- US-A- 2 367 440
- US-A- 2 384 223

## Beschreibung

### Technisches Gebiet

Die vorliegende Erfindung betrifft einen Briefumschlag mit Haftklebeverschluss gemäss dem Oberbegriff des Patentanspruchs 1.

### Stand der Technik

Zwei Briefumschläge dieser Art sind z.B.aus der US-A-2,367,440 bekannt.

Bei einem der beiden bekannten Briefumschläge ist die zweite Anklebefläche auf der Klappe direkt unterhalb der Haftklebeschicht angeordnet. Im noch unverschlossenen Zustand des Briefumschlags ist die Klappe in sich gefalzt und die Haftklebeschicht an der zweiten Anklebefläche angeklebt. Nachteilig an dieser Lösung ist vor allem, dass durch den Falz in der Klappe die Klappe nach dem Ablösen der Haftklebeschicht von der zweiten Anklebefläche praktisch unvermeidlich in sich geknickt bleibt. Sie wird dadurch beim Schliessen des Briefumschlags mehr oder weniger schief auf der Umschlags-Rückseite zu liegen kommen, wenn immer das Geschick erfordernde straffe Anziehen der Klappe und ein paralleles Aufsetzen der Klebezone auf der ersten Anklebefläche dem Anwender nicht richtig gelingt. Dabei kann es auch zu einem Verkleben der Klappe mit dem Inhalt kommen und es können dreidimensionale Verwerfungen der Klappe auftreten. Der Falz in der Klappe ist herstellungstechnisch auch schwierig zu realisieren, da der Kleber der Haftklebeschicht vor dem Falzen aufgebracht werden muss. Weiter führt die zweite Anklebefläche auf der Klappe dazu, dass die Haftklebeschicht und damit auch die Verklebung auf der ersten Anklebefläche um mehr als die Distanz der zweiten Anklebefläche von dem eigentlichen Umlegefalz der Klappe entfernt sein muss, wodurch eine beträchtliche Höhe auf den Seitenfalzungen unverklebt offen bleibt und zu unerwünschten Manipulationen am Inhalt des Briefumschlags Zugang lässt.

Bei dem anderen bekannten Briefumschlag ist die zweite Anklebefläche auf einer auf der Umschlag-Rückseite angeformten Umlegeklappe vorgesehen. Auch hier muss die Haftklebeschicht und damit auch die Verklebung auf der ersten Anklebefläche um mehr als die Breite der Umlegeklappe von dem eigentlichen Umlegefalz der Klappe entfernt sein. Besonders nachteilig ist jedoch, dass der Briefinhalt unmittelbar an Haftklebeschicht vorbei in den Briefumschlag eingeschoben werden muss, wodurch es wiederum zu einem Verkleben des Inhalts mit der Haftklebeschichtkommen kann.

Die GB-A-492339 offenbart einen Briefumschlag, bei dem eine erste Haftklebeschicht auf der Innenseite der Verschlussklappe und eine zweite Haftklebeschicht auf der Umschlag-Rückseite aussenseitig an einer weiteren Klappe vorgesehen ist. Die beiden Haftkelebeschichten sollen so ausgebildet sein, dass sie lediglich aneinander kleben, gegen andere Flächen, wie insbesondere die übrigen Papieroberflächen des Briefumschlags jedoch keine Klebewirkung entfalten. Im gebrauchsfertigen Zustand ist die Verschlussklappe unter einer weiteren Klappe versorgt, dabei jedoch nicht in den Briefumschlag selbst, d.h. unter die beiden Seitenklappen eingesteckt. Zum Füllen des Briefumschlages muss die Verschlussklappe deshalb geöffnet werden. Die Seitenklappen sind auch nur etwa bis zur halben Höhe des Briefumschlags verleimt. Der Briefumschlags ist deshalb im verschlossen Zustand seitlich praktisch halb offen und gestattet unerwünschte Manipulationen an seinem Inhalt. Beide Haftklebeschichten sind ungeschützt. Es besteht deshalb die Gefahr, dass sie nach verhältnismässig kurzer Zeit bereits unbrauchbar werden. Da sie zudem nicht an normalen Papier kleben dürfen, muss der verwendete Kleber relativ schwach sein.

Bekannt und in breitem Einsatz sind weiter Briefumschläge, bei denen die auf der Klappen-Innenseite vorgesehene Haftklebeschicht mit einem silikonisierten Schutzstreifen abgedeckt ist. Durch den Schutzstreifen wird ein ungewolltes Ankleben der Verschlussklappe an der Umschlag-Rückseite verhindert, das Füllen des Briefumschlags erleichtert (kein Verkleben mit dem Inhalt) und die Haftklebeschicht vor diversen Einwirkungen (vor allem vor dem Austrockenen) geschützt. Üblicherweise ist der Trennwert der Haftklebeschicht so eingestellt, dass sich zwar der Schutzstreifen leicht von der Klappe, diese aber nach dem Verschliessen des Umschlags von dessen Rückseite nicht mehr rückstands- und zerstörungsfrei ablösen lässt. Nachteilig bei dieser Art von Briefumschlägen ist vor allem der sich durch den zu entfernenden Schutzstreifen ergebende Abfall beim Verschliessen des Umschlags. Zum Füllen und Verschliessen mussen insbesondere folgende Manipulationen vorgenommen werden:
- Aufklappen der Klappe;
- Einschieben des Inhaltes;
- Entfernen des Schutzstreifens;
- Zuklappen und Anpressen der Klappe;
- Entsorgen des entfernten Schutzstreifens.

### Darstellung der Erfindung

Es ist insbesondere Aufgabe der Erfindung, einen Briefumschlag der eingangs genannten Art anzugeben, bei welchem die Haftklebeschicht geschützt ist, welcher beim Füllen und Verschliessen einfacher und sicherer zu handhaben ist, und welcher so ausbildbar ist, dass an seinem Inhalt im verschlossenen Zustand Zerstörungsfrei keine manipulationen vorgenommen werden können. Auch soll beim Verschliessen kein loser, separat zu entsorgender Abfall anfallen.

Diese Aufgabe wird erfindungsgemäss gelöst durch einen Briefumschlag mit den Merkmalen des Patentanspruchs 1. Vorteilhafte und bevorzugte Ausgestaltungen der Erfindung sind in den abhängigen Ansprüchen gekennzeichnet.

### Kurze Beschreibung der Zeichnungen

Nachfolgend werden Ausführungsbeispiele der Erfindung im Zusammenhang mit den Figuren der Zeichnung näher erläutert. Es zeigt:
- Fig. 1: eine Aufsicht auf die Rückseite eines erfindungsgemässen Briefumschlags im gebrauchsfertigen Zustand mit eingesteckter, an der Umschlags-Vorderseite angeformten Klappe;
- Fig. 2: den gleichen Umschlag mit einem teilweise eingesteckten Brief;
- Fig. 3: den Umschlag mit herausgezogener geöffneter Klappe, wobei die Haftklebeschicht erkennbar ist;
- Fig. 4: den verschlossenen Umschlag.
- Fig. 5: in Aufsicht auf seine Innenseite den Umschlag völlig auseinandergefaltet noch vor dem Zusammenkleben, wobei auch die Anklebeschicht, auf der die Haftklebeschicht ablösbar Angeklebt ist, zu erkennen ist;
- Fig. 6: in der gleichen Darstellung einen Umschlag mit einem Trennstreifen auf der Anklebeschicht; und
- Fig. 7: wieder in dieser Darstellung einen Umschlag mit einem von einer Klarsichtfolie abgedeckten Sichtfenster, die gleichzeitig als Trennstreifen dient.

### Wege zur Ausführung der Erfindung

Der Briefumschlag von Fig 1 weist eine rechteckige Tasche 1 mit einer am oberen Rand seiner Vorderseite angeformten Verschlussklappe 2 auf. Er besteht z.B. aus Papier. Die Verschlussklappe 2 ist in die Tasche 1 eingesteckt. Der Briefumschlag ist so unmittelbar gebrauchsfertig. Der gewünschte Inhalt, z.B. ein Brief 3, kann direkt eingeschoben werden, wie dies Fig. 2 zeigt. Nach dem Einschieben des gewünschten Inhalts wird die Klappe 2 herausgezogen (Fig. 3) und der Umschlag in üblicher Weise durch Ankleben der Klappe aussenseitig auf der Umschlags-Rückseite verschlossen (Fig. 4). Zum Ankleben der Klappe 2 auf der Umschlags-Rückseite ist die Klappe innenseitig mit einer Haftklebeschicht 4 versehen, die in Fig. 3 strichliert umrandet ist. Im gebrauchsfertigen Zustand gemäss Fig. 1 ist die Klappe 2 mit dieser Haftklebeschicht 4 innenseitig an der Umschlags-Vorderseite angeklebt und zwar an der in Fig. 5 erkennbaren, strichliert umrandeten Anklebefläche 5. Die Anklebefläche auf der Umschlags-Rückseite, auf der die Haftklebeschicht 4 der Klappe 2 bei verschlossenem Umschlag angeklebt ist, ist in den Figuren 1 bis 3 mit Punkten umrandet und jeweils mit 6 bezeichnet.

Sofern erwünscht ist, dass sich der Umschlag mehrfach öffnen und wieder verschliessen lässt, werden die Oberflächeneigenschaften der beiden Anklebeflächen 5 und 6 im wesentlichen gleich gewählt und der Trennwert der Haftklebeschicht 4 in bekannter Weise so eingestellt, dass sich diese leicht, rückstands- und zerstörungsfrei von beiden Anklebeflächen wieder ablösen lässt. Die Anklebeflächen 5 und 6 brauchen in diesem Fall nicht besonders behandelt zu werden.

Für die meisten Anwendungen wird es jedoch erwünscht sein, dass sich der Umschlag nicht zerstörungsfrei öffnen lässt. In diesem Fall bedarf es einer besonderen Behandlung, z.B. einer Silikonsierung der inneren Anklebefläche 5. Von einer Silikonoberfläche lässt sich Haftkleber viel leichter ablösen als z.B. von einer Papieroberfläche. Der Trennwert der Haftklebeschicht ist in diesem Fall so einzustellen, dass sich die Haftklebeschicht 4 von der inneren Anklebefläche 5, nicht jedoch von der äusseren Anklebefläche 6 leicht, rückstands- sowie zerstörungsfrei ablösen lässt.

Die Silikonisierung der inneren Anklebefläche 5 kann durch direkten Silikonauftrag auf das Material des Umschlags oder durch Aufkleben eines silikonisierten Trennstreifens erfolgen, wie dies Fig. 6 zeigt. Der silikonisierte Trennstreifen kann z.B. ein silikonisierter Papier- oder Folienstreifen sein. In Fig. 6 ist er mit 7 bezeichnet. Er darf sich beim Abziehen der Klappe nicht von der Umschlags-Innenseite mitablösen, muss also fester an dieser haften als die Haftklebeschicht auf seiner Silikonoberfläche. In Fig 6 ist der Trennstreifen 7 lediglich deshalb nicht vollständig aufgeklebt dargestellt, um ihn zeichnerisch etwas hervorzuheben.

Der Trennstreifen 7 kann, wie dies Fig. 7 zeigt, bei sog. Fensterumschlägen auch Teil der das Fenster 8 abdeckenden Klarsichtfolie sein, die dann einfach etwas grösser als üblich die Anklebfläche 5 mit überdeckend, bemessen sein muss. Am einfachsten ist die Fensterfolie auf ihrer ganzen Oberfläche und nicht lediglich im Bereich der Anklebefläche 5 silikonisiert.

Bei dem erfindungsgemässen Briefumschlag muss in mehrfach vorteilhafter Weise kein Schutzfolienstreifen entfernt und als Abfall gesondert entsorgt werden. Selbst wenn ein Trennstreifen verwendet ist, bleibt dieser fest und bei verschlossenem Umschlag von aussen nicht sichtbar mit diesem verbunden. Gegenüber den eingangs erwähnten bekannten Umschlägen mit Haftklebeverschluss ist die Handhabung beim Füllen und Verschliessen zudem dadurch vereinfacht, dass ein Öffnen der Klappe entfällt, was vor allem bei grösseren Briefsendungen ins Gewicht fallen kann.

Durch die innenseitig an der Umschlags-Vorderseite angeklebte Klappe ist die Haftklebeschicht besser als bisher vor Oxidation geschützt; die Umschläge bleiben dadurch länger gebrauchsfähig. Bei der Verwendung einer silikonisierten Trennfolie kann das Silikon zusammen mit der Trennfolie beim Recycling aus der Papiermasse abgetrennt werden und hat dadurch keinen negativen Einfluss auf die Papierqualität Die Herstellung der erfindungsgemässen Umschläge ist nicht aufwendiger als der bekannten Umschläge; auch wird nicht mehr Material als bisher schon benötigt.

## Patentansprüche

1. Briefumschlag mit Haftklebeverschluss, wobei eine mit einer Haftklebeschicht (4) beschichtete Klappe (2) zum Verschliessen des Umschlags an einer ersten, nicht mit einer Haftklebeschicht beschichteten Anklebefläche (6) des Umschlags anklebar ist, wobei die Haftklebeschicht (4) an einer zweiten Anklebefläche (5) des Umschlags angeklebt und der Trennwert der Haftklebeschicht (4) in bezug auf die Oberflächeneigenschaften der zweiten Anklebefläche (5) so eingestellt ist, dass die Klappe (2) gemeinsam mit der Haftklebeschicht (4) zerstörungsfrei und rückstandslos von ihr ablösbar und an der ersten Anklebefläche (6) wieder anklebbar ist, und wobei die Klappe (2) an der Umschlags-Vorderseite angeformt ist, dadurch gekennzeichnet, dass die zweite Anklebefläche (5) innenseitig an der Umschlags-Vorderseite angeordnet und die Klappe (29 in den Umschlag eingesteckt an ihr angeklebt ist.

2. Briefumschlag nach Anspruch 1, dadurch gekennzeichnet, dass die Oberflächeneigenschaften der ersten und der zweiten Anklebefläche (6 bzw. 5) unterschiedlich gewählt sind, und dass der Trennwert der Haftklebeschicht so eingestellt ist, dass die Klappe (2) gemeinsam mit der Haftklebeschicht (4) zerstörungsfrei und rückstandslos zwar von der zweiten (5), nicht jedoch von der ersten Anklebefläche (6) ablösbar ist.

3. Briefumschlag nach einem der Ansprüche 1 und 2, dadurch gekennzeichnet, dass die zweite Anklebefläche (5) silikonisiert ist.

4. Briefumschlag nach einem der Ansprüche 1 bis 3, dadurch gekennzeichnet, dass die zweite Anklebefläche (5) mit einem silikonisierten Trennstreifen (7) versehen ist, welcher beim Ablösen der Klappe (2) auf dieser Fläche verbleibt.

5. Briefumschlag nach Anspruch 4, dadurch gekennzeichnet, dass er ein von einer Klarsichtfolie abgedecktes Sichtfenster (8) aufweist, und dass der silikonisierte Trennstreifen (7) Teil dieser Klarsichtfolie ist.

## Claims

1. Envelope with a self-adhesive closure, in which a flap (2) coated with a self-adhesive coating (4) for the purpose of sealing the envelope is stuck to a first adhesive surface (6) of the envelope and which is not coated with a self-adhesive coating, the self-adhesive coating (4) being stuck to a second adhesive surface (5) of the envelope and the separation value of the self-adhesive coating with respect to the surface characteristics of the second adhesive surface (5) being set in such a way that the flap (2), together with the self-adhesive coating (4), can be removed in destruction-free and residue-free manner therefrom and restuck to the first adhesive surface (6) and in which the flap (2) is shaped onto the front of the envelope, characterized in that the second adhesive surface (5) is placed internally on the front of the envelope and the flap (29) inserted in the envelope is stuck thereto.

2. Envelope according to claim 1, characterized in that the surface characteristics of the first and second adhesive surfaces (6 or 5) are chosen differently and that the separation value of the self-adhesive coating is set in such a way that the flap (2) can be removed jointly with the self-adhesive coating (4) in non-destructive, residue-free manner from the second adhesive surface (5), but not from the first adhesive surface (6).

3. Envelope according to one of the claims 1 and 2, characterized in that the second adhesive surface (5) is siliconized.

4. Envelope according to one of the claims 1 to 3, characterized in that the second adhesive surface (5) is provided with a siliconized separating strip (7), which remains on said surface on removing the flap (2).

5. Envelope according to claim 4, characterized in that it has a viewing window (8) covered by a transparent film and that the siliconized separating strip (7) forms part of said transparent film.

## Revendications

1. Enveloppe avec une fermeture autocollante, dans laquelle un rabat (2) enduit d'une couche autocollante (4) peut être collé, pour la fermeture de l'enveloppe, à une première surface à coller (6) de l'enveloppe non enduite d'une couche autocollante, dans laquelle la couche autocollante (4) est collée à une deuxième surface à coller (5) de l'enveloppe et la valeur de séparation de la couche autocollante (4) est déteminée de telle sorte par rapport aux propriétés superficielles de la deuxième surface à coller (5), que le rabat (2) puisse être décollé de celle-ci avec la couche autocollante (4) sans formation de résidus et sans destruction, et recollé à nouveau à la première surface à coller (6), et dans laquelle le rabat (2) est formé à la partie avant de l'enveloppe, caractérisée en ce que la deuxième surface à coller (5) est disposée du côté interne à la partie avant de l'enveloppe, et à laquelle est collé le rabat (2) inséré dans l'enveloppe.

2. Enveloppe selon la revendication 1, caractérisée en ce que les propriétés superficielles des première et deuxième surfaces à coller (6 respectivement 5) sont choisies différentes, et en ce que la valeur de séparation de la couche autocollante est déterminée de telle sorte que le rabat (2) avec la couche autocollante (4) puisse se décoller sans formation de résidus et sans destruction de la deuxième surface à coller (5), mais pas de la première surface à coller (6).

3. Enveloppe selon l'une quelconque des revendications 1 et 2, caractérisée en ce que la deuxième surface à coller (5) est traitée au silicone.

4. Enveloppe selon l'une quelconque des revendications 1 à 3, caractérisée en ce que la deuxième surface à coller (5) est pourvue d'une languette de séparation (7) traitée au silicone, qui demeure sur cette surface lors du décollement du rabat (2).

5. Enveloppe selon la revendication 4, caractérisée en ce qu'elle présente une fenêtre (8) recouverte d'un film transparent, et que la languette de séparation traitée au silicone (7) fait partie de ce film transparent.
